# EUROPÄISCHE PATENTSCHRIFT

(11) **EP 2 536 653 B1**
(45) Veröffentlichungstag und Bekanntmachung des Hinweises auf die Patenterteilung: **24.07.2013**
(21) Anmeldenummer: 11704726.6
(22) Anmeldetag: 16.02.2011
(51) Int. Cl.: B66C 23/82, B66C 23/88

(54) **WIPPAUSLEGER-TURMKRAN**
LUFFING-JIB TOWER CRANE
GRUE À TOUR À FLÈCHE RELEVABLE

(30) Priorität: 16.02.2010 DE 102010008155
(43) Veröffentlichungstag der Anmeldung: 26.12.2012
(73) Patentinhaber: Wolffkran Holding AG, 6300 Zug (CH)
(72) Erfinder: WAGNER, Andreas, 74388 Talheim (DE)
(74) Vertreter: Königer, Karsten
(86) Internationale Anmeldenummer: PCT/EP2011/000742
(87) Internationale Veröffentlichungsnummer: WO 2011/101133

(56) Entgegenhaltungen:
- GB-A- 2 012 719
- US-A- 4 752 012

## Beschreibung

Die Erfindung betrifft einen Wippausleger-Turmkran gemäß dem Oberbegriff des Anspruchs 1, bei dem der Ausleger von einem Wippseil gehalten wird. Ein solcher kran ist aus der US 4 752 012 bekannt.

Turmkrane umfassen eine Kranbasis, von der ausgehend sich ein Turm nach oben erstreckt. An einem oberen Abschnitt des Turms ist ein Ausleger und möglicherweise ein Gegenausleger angebracht. Bei Wippausleger-Turmkranen ist ein Ausleger über ein Gelenk mit dem Turm verbunden, so dass der Winkel des Auslegers zur horizontalen Ebene veränderbar ist. Bei der Bauform von Wippausleger-Turmkranen, auf die sich die vorliegende Erfindung bezieht, wird der Auslegers von einem Wippseil gehalten, dessen Länge verändert werden kann, indem das Wippseil auf eine Seiltrommel eines Einziehwerks aufgespult oder abgespult wird.

Bei Wippausleger-Turmkranen ist es bekannt, die Winkel des Auslegers gegen die horizontale Ebene (Auslegerwinkel) mit einem an dem Ausleger angebrachten Sensor zu messen. Die Funktionsweise eines solchen Sensors kann beispielsweise darin bestehen, dass ein aufgrund der Schwerkraft vertikal nach unten hängendes Pendel auf einen veränderlichen elektrischen Widerstand wirkt, dessen Widerstandswert mittels elektronischer Datenverarbeitung in den Auslegerwinkel umgerechnet wird.

Der gemessene aktuelle Auslegerwinkel kann dazu verwendet werden, für den jeweiligen Kran die aktuelle Ausladung der Last zu errechnen. Die Bestimmung der Ausladung ist insbesondere deshalb von Bedeutung, weil das mathematische Produkt aus Ausladung und Last einen für den jeweiligen Kran spezifischen Maximalwert nicht überschreiten darf, da anderenfalls die Gefahr besteht, dass der Kran umstürzt.

Bei bekannten Wippausleger-Turmdrehkranen besteht das Risiko, dass Wind so stark und in solcher Richtung gegen den Ausleger bläst, dass die durch den Wind verursachte Kraft, die den Ausleger in Richtung Turm (nach innen) drückt größer ist als der Schwerkraftanteil, der den Ausleger vom Turm weg (nach außen) zieht. Wird in einer solchen Situation das Wippseil verlängert, indem es von der Seiltrommel des Einziehwerks abgespult wird, bewegt sich der Ausleger nicht nach außen, d.h. der Auslegerwinkel verkleinert sich nicht. Es bildet sich Schlaffseil. Lässt der Wind zu einem späteren Zeitpunkt nach, kann der Ausleger nach außen fallen, bis ihn das sich straffende Wippseil abrupt festhält. Die dabei entstehenden Erschütterungen können zu schweren Beschädigungen und Unfällen führen.

Bei bekannten Wippausleger-Turmkranen besteht darüber hinaus trotz der beschriebenen Messung des Auslegerwinkels mittels eines am Ausleger angebrachten Sensors das Risiko, dass der Maximalwert für das Produkt aus Ausladung und Last überschritten wird, wenn die Messung des Auslegerwinkels wegen eines Gerätesfehlers fehlerhaft ist.

Der Erfindung liegt die Aufgabe zugrunde, einen Wippausleger-Turmkran zur Verfügung zu stellen, bei dem die beschriebenen Risiken vermieden werden.

Diese Aufgabe wird durch einen Wippausleger-Turmkran mit den im Patentanspruch 1 bezeichneten Merkmalen gelöst. Weitere Ausführungsformen sind Gegenstand der Unteransprüche oder nachfolgend beschrieben.

Die erfindungsgemäße Messung der Länge des abgespulten Teils des Wippseils ermöglicht die Berechnung eines zweiten Winkelwerts, der dem bei einer bestimmten Länge des Wippseils minimalen Winkel des Auslegers zur horizontalen Ebene entspricht. Denn der reale Winkel des Auslegers kann bei entsprechenden Winden, die den Ausleger nach innen (nach oben) drücken, möglicherweise größer sein als dieser zweite Winkelwert. Der Vergleich der beiden Winkelwerte ermöglicht die Feststellung von Abweichungen. Ebenso wie die Winkelwerte kontinuierlich ermittelt werden können, können sie auch kontinuierlich verglichen werden. Wird eine Abweichung festgestellt, liegt zwangsläufig eine Störung vor, die beseitigt werden muss. So kann der am Ausleger angebrachte Sensor fehlerhaft sein oder sonstige für die Bestimmung der beiden Winkelwerte erforderliche Komponenten defekt sein. Ist der erste Winkelwert größer als der zweite Winkelwert, so kommt als weitere Ursache in Betracht, dass sich aufgrund starken Windes Schlaffseil gebildet hat. Die Bestimmung des ersten Winkelwerts ist völlig unabhängig von der Bestimmung des zweiten Winkelwerts, so dass Störungen in den Komponenten, die für die Bestimmung des einen Winkelwerts erforderlich sind, für Bestimmung des anderen Winkelwerts nicht beeinflussen können.

Als besonders vorteilhaft erweist sich die Erfindung, wenn die Messvorrichtung einen zweiten Sensor aufweist, der die Drehung der Seiltrommel des Einziehwerks beim Abspulen und Aufspulen misst.

Eine besonders vorteilhafte Ausführungsform der Erfindung sieht vor, dass, wenn während des Abspulens des Wippseils eine Abweichung der beiden Winkelwerte festgestellt wird, der Antrieb des Einziehwerks abgeschaltet wird.

Eine weitere besonders vorteilhafte Ausführungsform der Erfindung sieht vor, dass bei Abweichung des ersten Winkelwerts vom zweiten Winkelwert das Wippseil so weit aufgespult wird, bis der zweite Winkelwert mit dem ersten Winkelwert übereinstimmt. Bei dieser Ausführungsform wird ermöglicht, ein Schlaffseil, das sich bereits gebildet hat, weil Wind den Ausleger nach innen (nach oben) drückt, wieder zu beseitigen, in dem das Wippseil auf die Länge verkürzt wird, die dem realen Auslegerwinkel entspricht. Auf diese Weise wird ausgeschlossen, dass der Ausleger, wenn der Wind nachlässt, nach außen (nach unten) fällt und abrupt vom Wippseil festgehalten wird. Auf diese Weise werden gefährliche Erschütterungen verhindert.

## Patentansprüche

1. Wippausleger-Turmkran, umfassend einen Turm und einen über ein Gelenk mit dem Turm verbundenen Ausleger, der von einem Wippseil gehalten wird, wobei die Länge des Wippseils durch ein Einziehwerk verändert werden kann, indem das Wippseil auf eine Seiltrommel des Einziehwerks aufgespult oder abgespult wird, wobei der Winkel des Auslegers zur horizontalen Ebene durch einen am Ausleger angebrachten ersten Sensor gemessen wird (erster Winkelwert),
**dadurch gekennzeichnet, dass**
eine Messvorrichtung die Länge des abgespulten Teils des Wippseils misst, aus der der minimale Winkel des Auslegers zur horizontalen Ebene (zweiter Winkelwert) errechnet werden kann, und der erste Winkelwert mit dem zweiten Winkelwert verglichen werden kann.

2. Wippausleger-Turmkran nach Anspruch 1, **dadurch gekennzeichnet, dass** die Messvorrichtung einen zweiten Sensor aufweist, der die Drehung der Seiltrommel des Einziehwerks beim Abspulen und Aufspulen misst.

3. Wippausleger-Turmkran nach einem der vorhergehenden Ansprüche, **dadurch gekennzeichnet, dass** bei Abweichung des ersten Winkelwerts vom zweiten Winkelwert der Antrieb des Einziehwerks abgeschaltet wird.

4. Wippausleger-Turmkran nach einem der Ansprüche 1 oder 2, **dadurch gekennzeichnet, dass** bei Abweichung des ersten Winkelwerts vom zweiten Winkelwert das Wippseil so weit aufgespult wird, bis der zweite Winkelwert mit dem ersten Winkelwert übereinstimmt.

## Claims

1. Tower crane with luffing jib, comprising a tower and a jib linked to the tower by means of a hinge assembly that is held in its position by means of a luffing cable, where the length of the luffing cable can be changed by means of an elevation system and where the luffing cable is wound onto, or paid out from the cable drum of the luffing gear, and where the angle the jib makes with the horizontal is measured by means of a first sensor attached to the jib (first angle value),
**characterised in that**
a measuring device measures the length of the part of the luffing cable that has been paid out, from which the minimum angle value of the jib relative to the horizontal (second angle value) can be calculated, after which it is possible to compare the first angle value with the second angle value.

2. Tower crane with luffing jib in accordance with Claim 1, **characterised in that** the measuring device has a second sensor which measures the amount by which the cable drum of the luffing gear is rotated during paying out and winding back of the cable.

3. Tower crane with luffing jib in accordance with one of the preceding Claims, **characterised in that** the drive of the winding gear is switched off if the first angle value and the second angle value differ from one another.

4. Tower crane with luffing jib in accordance with one of Claims 1 or 2, **characterised in that**, should the first angle value differ from the second angle value, the luffing cable is wound back on to the drum until the second angle value coincides with the first angle value.

## Revendications

1. Grue à tour à flèche relevable, comprenant une tour et une flèche reliée à la tour par un joint articulé et maintenue par un câble de relevage, la longueur du câble de relevage pouvant être modifiée au moyen d'un mécanisme de relevage par enroulage ou déroulage du câble de relevage sur un tambour à câble du mécanisme de relevage, l'angle de la flèche par rapport au plan horizontal étant mesuré par un premier capteur installé sur la flèche (première valeur angulaire), **caractérisée en ce qu'**un dispositif de mesurage mesure la longueur de la partie déroulée du câble de relevage, longueur à partir de laquelle l'angle minimum de la flèche par rapport au plan horizontal peut être calculé (deuxième valeur angulaire), et la première valeur angulaire peut être comparée avec la deuxième valeur angulaire.

2. Grue à tour à flèche relevable selon la revendication 1, **caractérisée en ce que** le dispositif de mesurage comporte un deuxième capteur qui mesure la rotation du tambour à câble du mécanisme de relevage lors du déroulage et de l'enroulage.

3. Grue à tour à flèche relevable selon une des revendications précédentes, **caractérisée en ce que**, en cas d'écart entre la première valeur angulaire et la deuxième valeur angulaire, l'entraînement du mécanisme de relevage est arrêté.

4. Grue à tour à flèche relevable selon une des revendications 1 ou 2, **caractérisée en ce qu'**en cas d'écart entre la première valeur angulaire et la deuxième valeur angulaire, le câble de relevage est enroulé jusqu'à ce que la deuxième valeur angulaire coïncide avec la première valeur angulaire.
